# EUROPÄISCHE PATENTSCHRIFT

(11) **EP 3 051 136 B1**
(45) Veröffentlichungstag und Bekanntmachung des Hinweises auf die Patenterteilung: **01.04.2020**
(21) Anmeldenummer: 15153082.1
(22) Anmeldetag: 29.01.2015
(51) Int. Cl.: F04C 25/02, F04C 29/02

(54) **Vakuumpumpe**
Vacuum pump
Pompe à vide

(43) Veröffentlichungstag der Anmeldung: 03.08.2016
(73) Patentinhaber: PFEIFFER VACUUM GMBH, 35614 Asslar (DE)
(72) Erfinder: Burggraf, Thorsten, 65594 Runkel (DE); Lange, Timo, 35415 Pohlheim (DE)
(74) Vertreter: Manitz Finsterwald Patent- und Rechtsanwaltspartnerschaft mbB

(56) Entgegenhaltungen:
- EP-A1- 2 733 353
- EP-A2- 1 217 215
- EP-A2- 1 331 398
- DE-A1- 3 501 852
- DE-A1-102009 054 502
- DE-U1- 20 103 261

## Beschreibung

Die vorliegende Erfindung betrifft eine Vakuumpumpe mit einem ölüberlagerten Drehschieber-Pumpsystem.

Drehschieberpumpen haben aufgrund ihrer Vielseitigkeit und Zuverlässigkeit einen hohen Verbreitungsgrad. Sie sind Rotationsverdrängungspumpen. Sie umfassen einen Stator, in dessen Inneren ein exzentrisch gelagerter Rotor angeordnet ist. In Schlitzen in dem Rotor beweglich angeordnete Schieber gleiten bei einer Rotation des Rotors an der Innenwand des Stators entlang. Dadurch teilen sie eine durch den Stator definierte Pumpenkammer in Räume mit sich verändernden Volumina ein. Um die Abdichtung zwischen den Schiebern und der Innenwand des Stators zu verbessern, wird Öl in die Pumpenkammer eingebracht. Diese Maßnahme verringert auch den Verschleiß der Schieber.

Nachteilig bei Drehschieberpumpen derartiger Bauart ist jedoch, dass feine Tröpfchen des Öls während dem Verdichtungs- und Ausstoßvorgang des zu fördernden Gases von diesem mitgerissen und ausgestoßen werden. Um das Öl aus dem auszustoßenden Gasstrom wieder zu entfernen, kommen üblicherweise Ölnebelabscheider zum Einsatz. Derartige Ölnebenabscheider sind herkömmlicherweise separate Einheiten, die an einen Ausstoßflansch der Pumpe angeschlossen werden. Sie sind in der Regel seitlich fest an das Gehäuse der Pumpe angeflanscht (insbesondere bei ölumlaufgeschmierten Drehschieberpumpen) oder werden als optionales Zubehörteil separat von der Pumpe verkauft (insbesondere bei ölüberlagerten Drehschieberpumpen).

Die DE 35 01 852 A1 offenbart eine Flügelzellenvakuumpumpe, bei der ein Gasstrom im Anschluss an einen Ölabscheider einen in dem Gehäuse der Pumpe gelagerten Nachfilter durchläuft und über einen Auslass ins Freie abgeführt wird.

Es ist eine Aufgabe der vorliegenden Erfindung, eine Vakuumpumpe der eingangs genannten Art mit einem verbesserten Ölnebelabscheidersystem zu schaffen.

Diese Aufgabe wird durch eine Vakuumpumpe mit den Merkmalen des Anspruchs 1 gelöst.

Erfindungsgemäß weist die Vakuumpumpe ein Gehäuse auf, in dem die wesentlichen Funktionskomponenten der Pumpe enthalten sind, nämlich der Stator, der in dessen Inneren angeordnete Rotor mit den ihm zugeordneten Schiebern sowie die entsprechenden Einlass- und Auslassventile. Das Gehäuse weist einen Ausstoßflansch zum Ausstoß eines durch die Verdrängerpumpe angesaugten Fluids - in der Regel ein Gas oder ein Gasgemisch - auf. Dem Ausstoßflansch ist ein Filterelement zur Filterung des auszustoßenden Fluids vorgelagert, um die in dem Fluid enthaltenen Öltröpfchen abzuscheiden. Das Filterelement ist in einen lösbar mit einem Grundkörper des Gehäuses gekoppelten Gehäuseabschnitt integriert.

Mit anderen Worten wird eine kostengünstige und platzsparende Lösung der eingangs genannten Aufgabe erreicht, indem die Ölnebelabscheidung in das Gehäuse selbst integriert wird. Bei herkömmlichen ölgeschmierten Drehschieberpumpen wird demgegenüber eine Ölabscheidung vorgenommen, nachdem das Gas die Pumpe durch den Ausstoßflansch verlassen hat (nachgelagerte Ölabscheidung in einer separaten Einheit). Die erfindungsgemäße Lösung mit einer Integration des Filterelements in das Gehäuse ist konstruktiv auch deutlich einfacher und daher kostengünstiger als Lösungen für die Ölnebelabscheidung, die Filterpatronen vorsehen, die in eigenen Kammern im Inneren des Gehäuses angeordnet sind.

Es ist zusätzlich vorgesehen, dass der Gehäuseabschnitt in einem mit dem Grundkörper gekoppelten Zustand eine Auslassöffnung des Grundkörpers abdeckt. D.h. der Grundkörper weist eine Auslassöffnung auf, die durch den Gehäuseabschnitt verschlossen wird. Um eine möglichst effiziente Ölabscheidung zu ermöglichen, überdeckt das in den Gehäuseabschnitt integrierte Filterelement die Auslassöffnung im Wesentlichen vollständig. Somit wird die gesamte, durch die Auslassöffnung tretende Gasströmung dem Filterelement zugeführt.

Weitere Ausführungsformen der Erfindung sind in den Ansprüchen, der Beschreibung und den beigefügten Zeichnungen angegeben.

Gemäß einer Ausführungsform der erfindungsgemäßen Vakuumpumpe ist der Ausstoßflansch an dem Gehäuseabschnitt angeordnet bzw. der Ausstoßflansch bildet einen Teil des Gehäuseabschnitts. Mit anderen Worten kann er ebenfalls bei Bedarf von dem Grundkörper abgenommen werden, z.B. zu Wartungszwecken. Grundsätzlich kann das Filterelement - teilweise oder vollständig - in dem Ausstoßflansch eingesetzt sein.

Das Filterelement kann austauschbar in den Gehäuseabschnitt eingesetzt sein. Dies erleichtert die Wartung der Vakuumpumpe und ermöglicht es, das jeweils geeignete Filtermaterial zu wählen, beispielsweise in Abhängigkeit des verwendeten Öls und/oder der verwendeten Prozessmedien.

Grundsätzlich kann das Filterelement beliebig aufgebaut sein. Eine Kombination unterschiedlicher Materialien, gegebenenfalls in mehrlagiger Anordnung, ist durchaus möglich. Beispielsweise umfasst das Filterelement eine Filtermatte. Um das Filterelement zu stabilisieren, kann es eine verstärkende Struktur aufweisen. Insbesondere weist es einen Rahmen auf. Das Filterelement ist vorzugsweise ein Austauschmodul, das bei Bedarf auf einfache Weise ausgewechselt werden kann (z.B. Kartusche).

Insbesondere ist das Filterelement im Wesentlichen eben oder flächig ausgestaltet (z.B. flacher Quader oder flacher Zylinder), wodurch sich dessen Herstellungskosten reduzieren. Das Filterelement kann bei Bedarf auch - abschnittsweise oder im Wesentlichen überall - eine leichte Krümmung aufweisen.

Gemäß einer weiteren Ausführungsform der erfindungsgemäßen Vakuumpumpe weist der Gehäuseabschnitt eine Vertiefung auf, die mit dem Ausstoßflansch in Verbindung steht, wobei das Filterelement zumindest teilweise, insbesondere vollständig in der Vertiefung angeordnet ist. Insbesondere geht der Ausstoßflansch von einem Bodenabschnitt der Vertiefung ab.

Die Vertiefung kann eine Stufe aufweisen, die zur Anlage des Filterelements vorgesehen ist. Dadurch ist es auf einfache Weise möglich, für eine korrekte Positionierung des Elements in der vorgesehenen Lage zu sorgen. Außerdem kann mit Hilfe der Stufe eine Kammer gebildet werden, in der sich das Gas nach dem Durchtritt durch das Filterelement sammelt, bevor es durch den Ausstoßflansch aus dem Gehäuse strömt. Insbesondere schließt das Filterelement in einem in die Vertiefung eingesetzten Zustand im Wesentlichen bündig mit einer dem Grundkörper zugewandten Seite des Gehäuseabschnitts ab. Der Gehäuseabschnitt mit integriertem Filterelement ist in diesem Fall besonders kompakt.

Eine weitere optionale Maßnahme zur Erhöhung der Effizienz des Filterelements besteht darin, dieses so auszugestalten, dass es eine Fläche aufweist, die zumindest doppelt so groß, insbesondere dreimal so groß ist wie der Querschnitt des Ausstoßflansches. Das Filterelement sollte eine deutlich größere Fläche als der Querschnitt des Ausstoßflansches aufweisen, so dass ein maximaler Gasdurchsatz durch das Filterelement ohne signifikante Staudruckerhöhung erreicht wird.

Im Inneren des Gehäuses kann eine Schutzeinrichtung vorgesehen sein, die derart ausgestaltet und angeordnet ist, dass ein direktes Anspritzen des Filterelements durch das in der Vakuumpumpe vorhandene Schmiermittel vermieden wird.

Die Schutzeinrichtung weist insbesondere eine rinnenartige Grundform auf. Beispielsweise ähnelt die Grundform in einem Querschnitt zumindest abschnittsweise der Form eines flachen V. Das V muss nicht zwingend symmetrisch ausgestaltet sein. Auch eine zumindest abschnittsweise gebogene Ausgestaltung der Schutzeinrichtung ist denkbar.

Die Schutzeinrichtung kann beispielsweise ein geeignet geformtes Bauteil, insbesondere Blechbauteil sein, das beabstandet von der Auslassöffnung angeordnet ist und diese überdeckt. Das mit feinen Öltröpfchen versetzte Gas, das direkt auf die Auslassöffnung zuströmt, wird durch die Schutzeinrichtung abgelenkt und muss diese seitlich umströmen, bevor es zu der Auslassöffnung gelangt. Bei Betrieb der Pumpe in dem Gehäuse herumspritzende Öltröpfchen prallen gegen die Schutzeinrichtung und tropfen wieder ab ohne das Filterelement zu erreichen. Durch eine rinnenartige Ausgestaltung der Schutzeinrichtung kann von dem Filterelement abgeschiedenes und herabtropfendes Öl aufgefangen und in kontrollierter Weise abgeführt werden.

Nachfolgend wird die vorliegende Erfindung rein beispielhaft anhand vorteilhafter Ausführungsformen unter Bezugnahme auf die beigefügten Zeichnungen erläutert. Es zeigen:
- Fig. 1: eine Perspektivansicht einer ersten Ausführungsform der erfindungsgemäßen Vakuumpumpe,
- Fig. 2: eine Frontansicht der in Fig. 1 gezeigten Ausführungsform,
- Fig. 3: eine Schnittansicht der in Fig. 1 gezeigten Ausführungsform,
- Fig. 4: eine weitere Schnittansicht der in Fig. 1 gezeigten Ausführungsform,
- Fig. 5 und 6: unterschiedliche Perspektivansichten der ersten Ausführungsform der Vakuumpumpe bei einem Einschieben des Gehäuseabschnitts in den Grundkörper des Gehäuses und
- Fig. 7 und 8: Schnittansichten einer zweiten Ausführungsform der erfindungsgemäßen Vakuumpumpe.

Fig. 1 zeigt eine ölüberlagerte Drehschieberpumpe 10 mit einem Motor 12, an den sich ein Ständerbereich 14 mit einem Einlassflansch 16 anschließt. Der Einlassflansch 16 wird mit der zu evakuierenden Vorrichtung verbunden, um in dieser durch den Betrieb der Pumpe 10 ein Vakuum zu erzeugen.

Die die Pumpwirkung erzeugenden Funktionskomponenten der Pumpe 10 sind in einem mit dem Ständerbereich 14 verbundenen Gehäuse 18 angeordnet. Das Gehäuse 18 wird auch als Kappe bezeichnet. Das Gehäuse 18 umfasst einen Grundkörper 20 und einen an der - in Gebrauchslage der Pumpe 10 - oberen Seite des Gehäuses 18 angeordneten Gehäuseabschnitt 22, der in einen mit einer Führung versehenen Abschnitt des Grundkörpers 20 eingeschoben ist, was nachfolgend noch detailliert beschrieben ist. Der Gehäuseabschnitt 22 wird in seiner Position durch einen rastbaren Drehriegel 24 gesichert.

Der Gehäuseabschnitt 22 ist an seiner Oberseite mit einem Ausstoßflansch 26 versehen, durch den das aus der zu evakuierenden Vorrichtung angesaugte Gas ausgestoßen wird.

Fig. 2 zeigt die Pumpe 10 in einer Frontansicht. Außerdem ist die Lage einer Schnittebene AA angedeutet. Die entsprechende Schnittansicht ist in Fig. 3 gezeigt.

Die Querschnittsdarstellung der Fig. 3 ermöglicht die Sicht auf ein Pumpsystem 28, das - angetrieben durch den Motor 12 - die Pumpleistung der Pumpe 10 erzeugt. Eingezeichnet ist auch ein Ölpegel O (punktstrichliniert dargestellt), der in etwa bei Betrieb der Pumpe 10 vorliegt. Es versteht sich, dass der Ölstand O auch höher oder etwas niedriger liegen kann. Die Position eines Ausstoßventils des Pumpsystems 28 liegt jedoch unterhalb des Ölpegels O. Es handelt sich bei der Pumpe 10 somit um eine ölüberlagerte Drehschieberpumpe, bei der nicht nur Öl in die Pumpenkammer eingespritzt wird, sondern bei der wesentliche Komponenten des Pumpsystems 28 zumindest teilweise in dem Schmiermittel angeordnet sind. Ölüberlagerte Drehschieberpumpen sind vergleichsweise verschleißarm, zuverlässig und leistungsfähig. Konstruktionsbedingt werden bei dem Betrieb der Pumpe 10 jedoch nicht unerhebliche Mengen von Öltröpfchen erzeugt, die von dem auszustoßenden Gasstrom mitgerissen werden, so dass ein Tröpfchen-Gas-Gemisch entsteht (Aerosol). Außerdem können betriebsbedingt Öltropfen im Inneren des Gehäuses 18 umherspritzen, beispielsweise aufgrund von Gasströmungen in der Pumpe 10.

Um die Öltröpfchen aus dem Gasstrom abzuscheiden, ist in dem Gehäuseabschnitt 22 ein ebenes oder flächiges Filterelement 30 integriert. Zu diesem Zweck weist der Gehäuseabschnitt 22 eine Vertiefung 32 auf, in der das Filterelement 30 angeordnet ist. Das Filterelement 30 liegt auf einer Stufe 34 in der Vertiefung 32 auf.

Bei einem Betrieb der Pumpe 10 strömen die Öltröpfchen zusammen mit dem Gas durch eine Auslassöffnung 36 des Gehäusegrundkörpers 20. Die Auslassöffnung 36 ist durch den Gehäuseabschnitt 22 verschlossen, so dass das Aerosol durch das Filterelement 30 strömen muss, wobei die Tröpfchen aus dem Gasstrom abgeschieden werden und ggf. wieder nach unten tropfen. Zur Erreichung höchstmöglicher Abscheideeffizienz ist das Filterelement 30 größer als die Auslassöffnung 36; d.h. die der gesamte Gasstrom muss das Filterelement 30 passieren. Die Auslassöffnung 36 weist einen deutlich größeren Querschnitt auf als der Ausstoßflansch 26 (nicht geschnitten dargestellt), um das Tröpfchen-Gas-Gemisch durch ein flächenmäßig größeres Filterelement 30 zu leiten, das dementsprechend dünner ausgeführt werden kann.

Nachdem das Gas durch das flache, quaderförmige Filterelement 30 getreten ist, gelangt es in eine durch die Stufe 34 gebildete Kammer 38 der Vertiefung 32, die mit dem Ausstoßflansch 26 in Verbindung steht. D.h. ein Bodenabschnitt der Vertiefung 32 weist eine Öffnung auf, die in den Flansch 26 übergeht. Bei einer entsprechenden Geometrie des Gehäuseabschnitts 22 kann auch ein seitlicher Abgang des Flanschs 26 vorgesehen sein.

Zur Abstützung des Filterelements 30 überspannen die Auslassöffnung 36 Stege 40. Grundsätzlich können auch das Filterelement 30 abstützende Elemente an dem Gehäuseabschnitt 22 vorgesehen sein, beispielsweise Stege, die die Kammer 38 überspannen.

Zur Stabilisierung kann das Filterelement 30 selbst mit verstärkenden Komponenten versehen sein, etwa mit einem Rahmen. Das Filterelement 30 ist derart ausgestaltet, dass es auf einfache Weise austauschbar ist. Beispielsweise ist es eine Art "Kartusche", die als Verbrauchsmaterial am Einsatzort vorgehalten wird.

Der Gehäuseabschnitt 22 wird durch den bereits erwähnten Drehriegel 24 in seiner Position gehalten. Durch einen die Auslassöffnung 36 umgebenden Dichtring 42 wird eine zuverlässige Abdichtung zwischen dem Grundkörper 20 und dem Gehäuseabschnitt 22 hergestellt.

Fig. 4 zeigt die Drehschieberpumpe 10 in einer zu der Schnittebene AA senkrechten Schnittebene, um den Aufbau des Gehäuseabschnitts 22 mit integriertem Filterelement 30 weiter zu verdeutlichen. Der Flansch 26 ist - wie in Fig. 3 - nicht geschnitten dargestellt. Der Fig. 4 ist besonders gut zu entnehmen, dass das Filterelement 30 bündig mit einer dem Grundkörper 20 zugewandten Anlagefläche 44 des Gehäuseabschnitts 22 abschließt.

Fig. 5 und 6 zeigen, wie der Gehäuseabschnitt 22 in den Grundkörper 20 eingeschoben wird. Wie auch in den Fig. 1, 2 und 4 ist zu erkennen ist, weist der Gehäuseabschnitt 22 einen im Wesentlichen trapezförmigen Querschnitt auf. Die Basis des Gehäuseabschnitts 22 greift in komplementär ausgestaltete Hinterschnitte 46 des Grundkörpers 20 ein, so dass eine Schwalbenschwanzführung realisiert wird, die eine zuverlässige Verbindung der Komponenten 22, 20 sicherstellt. Die Einschubbewegung des Gehäuseabschnitts 22 wird in Fig. 5 und 6 durch den Pfeil E angegeben. In Fig. 5 sind auch einer der bereits anhand der Fig. 3 beschriebenen Stege 40 sowie der Dichtring 42 zu erkennen. Die Ansicht in Fig. 6 zeigt, wie das Filterelement 30 bündig abschließend in den Gehäuseabschnitt 22 eingesetzt ist.

Die Fig. 7 und 8 zeigen Schnittansichten einer zweiten Ausführungsform 10' der Drehschieberpumpe. Die Schnittebenen entsprechen denen der in den Fig. 3 bzw. 4 gezeigten Schnittansichten. Die Drehschieberpumpe 10' gleicht grundsätzlich der Drehschieberpumpe 10. Zusätzlich ist jedoch ein Ölauffangblech 48 vorgesehen, das im Inneren des Gehäuses 18 angeordnet ist. Es liegt beabstandet von der Auslassöffnung 36 zwischen der Öffnung 36 und dem Pumpsystem 28 und überdeckt die Öffnung 36. Wie in Fig. 8 zu erkennen ist, muss das auszustoßende Gas samt den darin enthaltenen Tröpfchen - also das Aerosol - um das Ölauffangblech 48 herum strömen, um zu der Auslassöffnung 36 zu gelangen. Dadurch wird verhindert, dass das Filterelement 30 durch herumspritzendes Öl direkt getroffen wird und somit dessen Ölabscheidefähigkeit herabgesetzt wird. Neben der vorstehend beschriebenen Schutzwirkung dient das Ölauffangblech 48 auch dazu, herabtropfendes Öl, das durch die Filterwirkung des Elements 30 aus dem Gasstrom abgeschieden wurde, aufzufangen und abzuführen. Zu diesem Zweck ist das Ölauffangblech 48 nach rechts hin geneigt und weist die Form eines flachen V auf. Alternative Ausgestaltungen des Ölauffangblechs 48 sind ebenfalls denkbar. Zum Schutz des Filterelements 30 kann - zusätzlich oder alternativ - auch ein labyrinth-artiger Strömungspfad für das auszustoßende Gas vorgesehen sein, um ein direktes Anspritzen des Filterelements 30 zu verhindern.

Das Ölauffangblech 48 ist an einer Seitenwand des Gehäusegrundkörpers 20 befestigt, wie insbesondere in Fig. 8 zu erkennen ist. Es kann vorgesehen sein, das von dem Filterelement 30 herabtropfende Öl nicht wieder direkt in den Ölsumpf zurückzuführen, sondern es abzuführen und anschließend zu entsorgen oder der Pumpe 10' nach einer Reinigung wieder zuzuführen. Dies kann bei Anwendungen vorteilhaft sein, bei denen mit einer Kontamination des Öls zu rechnen ist. Zu diesem Zweck kann eine nicht gezeigte Ablassbohrung vorgesehen sein. Außerdem kann ein Schauglas vorgesehen sein, um den Zustand und die Menge des durch das Ölauffangblech aufgefangenen Öls zu bestimmen und dieses bei Bedarf durch die genannte Bohrung abzulassen.

Die erfindungsgemäße Vakuumpumpe mit in einen Abschnitt des Gehäuses integriertem Filterelement zur Ölnebelabscheidung zeichnet sich durch eine kompakte Bauweise aus. Außerdem ergeben sich Vorteile hinsichtlich der Funktionssicherheit, da die Ölnebelabscheidung automatisch in die Pumpe integriert ist. Das Filterelement lässt sich auf einfache Weise austauschen, was zur Senkung der Wartungskosten beiträgt. Die konstruktiv einfache und elegante Lösung der der Erfindung zugrunde liegende Aufgabe führt zudem zur Senkung der Herstellungskosten verglichen mit Systemen herkömmlicher Bauart.

### Bezugszeichenliste

- 10, 10': Drehschieberpumpe
- 12: Motor
- 14: Ständerbereich
- 16: Einlassflansch
- 18: Gehäuse
- 20: Grundkörper
- 22: Gehäuseabschnitt
- 24: Drehriegel
- 26: Ausstoßflansch
- 28: Pumpsystem
- 30: Filterelement
- 32: Vertiefung
- 34: Stufe
- 36: Auslassöffnung
- 38: Kammer
- 40: Steg
- 42: Dichtring
- 44: Anlagefläche
- 46: Hinterschnitt
- 48: Ölauffangblech

- AA: Schnittebene
- O: Ölpegel
- E: Einschubbewegung

## Patentansprüche

1. Vakuumpumpe mit einem ölüberlagerten Drehschieber-Pumpsystem (28) und einem das Pumpsystem (28) umgebenden Gehäuse (18), das einen Ausstoßflansch (26) zum Ausstoß eines durch die Vakuumpumpe angesaugten Fluids aufweist, wobei dem Ausstoßflansch (26) ein Filterelement (30) zur Filterung des auszustoßenden Fluids vorgelagert ist und wobei das Filterelement (30) in einen mit einem Grundkörper (20) des Gehäuses (18) gekoppelten Gehäuseabschnitt (22) integriert ist,
**dadurch gekennzeichnet, dass**
der Gehäuseabschnitt (22) lösbar mit dem Grundkörper (20) gekoppelt ist, dass der Gehäuseabschnitt (22) in einem mit dem Grundkörper (20) gekoppelten Zustand eine Auslassöffnung (36) des Grundkörpers (20) abdeckt, dass das in den Gehäuseabschnitt (22) integrierte Filterelement (30) die Auslassöffnung (36) im Wesentlichen vollständig überdeckt und dass der Grundkörper (20) eine Führung aufweist, in die der Gehäuseabschnitt (22) zur Kopplung mit dem Grundkörper (20) einschiebbar ist, insbesondere wobei die Führung zumindest einen Hinterschnitt (46) aufweist, der mit einem komplementär ausgestalteten Führungsabschnitt des Gehäuseabschnitts (22) zusammenwirkt.

2. Vakuumpumpe nach Anspruch 1,
**dadurch gekennzeichnet, dass**
der Ausstoßflansch (26) an dem Gehäuseabschnitt (22) angeordnet ist.

3. Vakuumpumpe nach Anspruch 1 oder 2,
**dadurch gekennzeichnet, dass**
das Filterelement (30) austauschbar in den Gehäuseabschnitt (22) eingesetzt ist.

4. Vakuumpumpe nach zumindest einem der vorstehenden Ansprüche,
**dadurch gekennzeichnet, dass**
das Filterelement (30) eine verstärkende Struktur, insbesondere einen Rahmen aufweist.

5. Vakuumpumpe nach zumindest einem der vorstehenden Ansprüche,
**dadurch gekennzeichnet, dass**
das Filterelement (30) im Wesentlichen eben ausgestaltet ist.

6. Vakuumpumpe nach zumindest einem der vorstehenden Ansprüche,
**dadurch gekennzeichnet, dass**
der Gehäuseabschnitt eine Vertiefung (32) aufweist, die mit dem Ausstoßflansch (26) in Verbindung steht, wobei das Filterelement (30) zumindest teilweise, insbesondere vollständig in der Vertiefung (32) angeordnet ist, insbesondere wobei die Vertiefung (32) eine Stufe (34) aufweist, die zur Anlage des Filterelements (30) vorgesehen ist.

7. Vakuumpumpe nach Anspruch 6,
**dadurch gekennzeichnet, dass**
das Filterelement (30) in einem in die Vertiefung (32) eingesetzten Zustand im Wesentlichen bündig mit einer dem Grundkörper (20) zugewandten Seite des Gehäuseabschnitts (22) abschließt.

8. Vakuumpumpe nach zumindest einem der vorstehenden Ansprüche,
**dadurch gekennzeichnet, dass**
die Auslassöffnung (36) und/oder die Vertiefung (32) von zumindest einem Steg (40) überspannt werden.

9. Vakuumpumpe nach zumindest einem der vorstehenden Ansprüche,
**dadurch gekennzeichnet, dass**
das Filterelement (30) eine Fläche aufweist, die zumindest doppelt, insbesondere zumindest dreimal so groß ist wie der Querschnitt des Ausstoßflansches (26).

10. Vakuumpumpe nach zumindest einem der vorstehenden Ansprüche,
**dadurch gekennzeichnet, dass**
im Inneren des Gehäuses (18) eine Schutzeinrichtung (48) vorgesehen ist, die derart ausgestaltet und angeordnet ist, dass ein direktes Anspritzen des Filterelements (30) durch ein in der Vakuumpumpe vorhandenes Schmiermittel vermieden wird, insbesondere wobei die Schutzeinrichtung (48) eine rinnenartige Grundform aufweist, insbesondere wobei die Grundform in einem Querschnitt zumindest abschnittsweise die Form eines flachen V aufweist.

11. Vakuumpumpe nach Anspruch 10,
**dadurch gekennzeichnet, dass**
die Schutzeinrichtung (48) die Auslassöffnung überdeckt.

12. Vakuumpumpe nach zumindest einem der vorstehenden Ansprüche,
**dadurch gekennzeichnet, dass**
der Gehäuseabschnitt (22) in einem Querschnitt senkrecht zu dessen Längserstreckung im Wesentlichen die Form eines Trapez aufweist.

13. Vakuumpumpe nach zumindest einem der vorstehenden Ansprüche,
**dadurch gekennzeichnet, dass**
der Gehäuseabschnitt (22) - in Gebrauchslage der Vakuumpumpe - einen Teil der Oberseite des Gehäuses (18) bildet.

## Claims

1. A vacuum pump comprising a rotary vane pump system (28) that has oil superposed on it; and a housing (18) which surrounds the pump system (28) and which has an expulsion flange (26) for expelling a fluid sucked in by the vacuum pump, wherein a filter element (30) for filtering the fluid to be expelled is arranged upstream of the expulsion flange (26); and wherein the filter element (30) is integrated in a housing section (22) coupled to a base body (20) of the housing (18),
**characterized in that**
the housing section (22) is releasably coupled to the base body (20); **in that** the housing section (22) covers an outlet opening (36) of the base body (20) in a state coupled to the base body (20); **in that** the filter element (30) integrated in the housing section (22) substantially completely covers the outlet opening (36); and **in that** the base body (20) has a guide into which the housing section (22) can be inserted for coupling to the base body (20), in particular with the guide having at least one undercut (46) which cooperates with a guide section of the housing section (22) having a complementary design.

2. A vacuum pump in accordance with claim 1,
**characterized in that**
the expulsion flange (26) is arranged at the housing section (22).

3. A vacuum pump in accordance with claim 1 or claim 2,
**characterized in that**
the filter element (30) is replaceably inserted into the housing section (22).

4. A vacuum pump in accordance with at least one of the preceding claims,
**characterized in that**
the filter element (30) has a reinforcing structure, in particular a frame.

5. A vacuum pump in accordance with at least one of the preceding claims,
**characterized in that**
the filter element (30) is substantially planar.

6. A vacuum pump in accordance with at least one of the preceding claims,
**characterized in that**
the housing section has a recess (32) which is connected to the expulsion flange (26), with the filter element (30) being arranged at least partly, in particular completely, in the recess (32), in particular with the recess (32) having a step (34) which is provided for contacting the filter element (30).

7. A vacuum pump in accordance with claim 6,
**characterized in that**
the filter element (30) ends substantially in alignment with a side of the housing section (22) facing the base body (20) in a state inserted into the recess (32).

8. A vacuum pump in accordance with at least one of the preceding claims,
**characterized in that**
the outlet opening (36) and/or the recess (32) is/are spanned by at least one web (40).

9. A vacuum pump in accordance with at least one of the preceding claims,
**characterized in that**
the filter element (30) has a surface which is at least twice, in particular at least three times, as large as the cross-section of the expulsion flange (26).

10. A vacuum pump in accordance with at least one of the preceding claims,
**characterized in that**
a protective device (48) is provided in the interior of the housing (18) and is designed and arranged such that a direct splashing of the filter element (30) by a lubricant present in the vacuum pump is avoided, in particular with the protective device (48) having a channel-like basic shape, and in particular with the basic shape at least sectionally having the shape of a flat V in a cross-section.

11. A vacuum pump in accordance with claim 10,
**characterized in that**
the protective device (48) covers the outlet opening.

12. A vacuum pump in accordance with at least one of the preceding claims,
**characterized in that**
the housing section (22) substantially has the shape of a trapezoid in a cross-section perpendicular to its longitudinal extent.

13. A vacuum pump in accordance with at least one of the preceding claims,
**characterized in that**
the housing section (22) forms - in the position of use of the vacuum pump - a part of the upper side of the housing (18).

## Revendications

1. Pompe à vide comportant un système de pompage à palettes rotatives (28) à bain d'huile et un boîtier (18) qui entoure le système de pompage (28) et qui présente une bride de refoulement (26) pour le refoulement d'un fluide aspiré par la pompe à vide, un élément filtrant (30) pour la filtration du fluide à refouler étant monté en amont de la bride de refoulement (26) et l'élément filtrant (30) étant intégré dans une portion de boîtier (22) couplée à un corps de base (20) du boîtier (18),
**caractérisée en ce que**
la portion de boîtier (22) est couplée de manière amovible au corps de base (20), **en ce que**
la portion de boîtier (22) recouvre une ouverture de sortie (36) du corps de base (20), dans un état couplé au corps de base (20), **en ce que** l'élément filtrant (30) intégré dans la portion de boîtier (22) recouvre l'ouverture de sortie (36) sensiblement complètement, et **en ce que** le corps de base (20) présente un guidage dans lequel la portion de boîtier (22) peut être insérée pour le couplage au corps de base (20), le guidage présentant en particulier au moins une contre-dépouille (46) qui coopère avec une portion de guidage, conçue de façon complémentaire, de la portion de boîtier (22).

2. Pompe à vide selon la revendication 1,
**caractérisée en ce que**
la bride de refoulement (26) est disposée sur la portion de boîtier (22).

3. Pompe à vide selon la revendication 1 ou 2,
**caractérisée en ce que**
l'élément filtrant (30) est mis en place de façon interchangeable dans la portion de boîtier (22).

4. Pompe à vide selon l'une au moins des revendications précédentes,
**caractérisée en ce que**
l'élément filtrant (30) comprend une structure de renforcement, en particulier un cadre.

5. Pompe à vide selon l'une au moins des revendications précédentes,
**caractérisée en ce que**
l'élément filtrant (30) est conçu de façon sensiblement plane.

6. Pompe à vide selon l'une au moins des revendications précédentes,
**caractérisée en ce que**
la portion de boîtier présente un renfoncement (32) qui est en liaison avec la bride de refoulement (26), l'élément filtrant (30) étant disposé au moins partiellement, en particulier complètement dans le renfoncement (32), en particulier le renfoncement (32) présentant un étage (34) prévu pour l'appui de l'élément filtrant (30).

7. Pompe à vide selon la revendication 6,
**caractérisée en ce que**
dans un état mis en place dans le renfoncement (32), l'élément filtrant (30) se termine sensiblement en affleurement avec une face de la portion de boîtier (22) dirigée vers le corps de base (20).

8. Pompe à vide selon l'une au moins des revendications précédentes,
**caractérisée en ce que**
l'ouverture de sortie (36) et/ou le renfoncement (32) sont coiffés par au moins une barrette (40).

9. Pompe à vide selon l'une au moins des revendications précédentes,
**caractérisée en ce que**
l'élément filtrant (30) présente une surface qui est au moins deux fois, en particulier au moins trois fois plus grande que la section transversale de la bride de refoulement (26).

10. Pompe à vide selon l'une au moins des revendications précédentes,
**caractérisée en ce que**
à l'intérieur du boîtier (18) est prévu un moyen de protection (48) qui est conçu et disposé de manière à éviter des projections de lubrifiant, présent dans la pompe à vide, directement sur l'élément filtrant (30), en particulier le moyen de protection (48) ayant une forme de base en forme de rainure, en particulier la forme de base ayant en coupe transversale au moins localement la forme d'un V plat.

11. Pompe à vide selon la revendication 10,
**caractérisée en ce que**
le moyen de protection (48) recouvre l'ouverture de sortie.

12. Pompe à vide selon l'une au moins des revendications précédentes,
**caractérisée en ce que**
en coupe transversale perpendiculaire à son extension longitudinale, la portion de boîtier (22) présente sensiblement la forme d'un trapèze.

13. Pompe à vide selon l'une au moins des revendications précédentes,
**caractérisée en ce que**
en position d'utilisation de la pompe à vide, la portion de boîtier (22) constitue une partie de la face supérieure du boîtier (18).
